# EUROPÄISCHE PATENTSCHRIFT

(11) **EP 1 567 699 B1**
(45) Veröffentlichungstag und Bekanntmachung des Hinweises auf die Patenterteilung: **06.09.2006**
(21) Anmeldenummer: 03773406.8
(22) Anmeldetag: 01.12.2003
(51) Int. Cl.: D03J 1/22

(54) **WEBMASCHINE**
MECHANICAL WEAVING LOOM
METIER MECANIQUE

(30) Priorität: 02.12.2002 CH 203002
(43) Veröffentlichungstag der Anmeldung: 31.08.2005
(73) Patentinhaber: TEXTILMA AG, 6362 Stansstad (CH)
(72) Erfinder: STUDER, Walter, CH-5073 Gipf-Oberfrick (CH)
(74) Vertreter: Schmauder, Klaus Dieter
(86) Internationale Anmeldenummer: PCT/CH2003/000787
(87) Internationale Veröffentlichungsnummer: WO 2004/050975

(56) Entgegenhaltungen:
- EP-A- 0 663 362
- CH-A- 247 426
- DE-B- 2 302 949

## Beschreibung

### Technisches Gebiet

Die Erfindung betrifft eine Webmaschine gemäss Oberbegriff gemäss Anspruches 1.

### Stand der Technik

Webmaschinen der eingangs genannten Art sind mehrfach bekannt, so beispielsweise aus der DE 23 02 949. Diese Webmaschine weist eine Webstelle auf, der eine Breithaltevorrichtung für die herzustellende Warenbahn nachgeordnet ist. Die Breithaltevorrichtung enthält eine Umlenkkante für die Warenbahn, gegen die ein über die ganze Breite der Warenbahn reichender schwimmend angeordneter freidrehbarer Rundstab vorgespannt ist. Nachteilig ist jedoch, dass der Rundstab in einer Ausnehmung eines Maschinengestells angeordnet ist, die einen Schlitz enthält, der eine einlaufende und eine auslaufende Umlenkkante für die Warenbahn bildet. Die Warenbahn muss also in den Schlitz eingeführt, um den Rundstab geführt und über die zweite Umlenkkante an dem Schlitz wieder herausgeführt werden. Die Vorspannung, mit der der Rundstab gegen die Umlenkkanten gedrückt wird, wird durch den Zug an der Warenbahn an der Abzugsvorrichtung der Webmaschine bestimmt. Diese Ausbildung des Breithalters weist den Nachteil auf, dass das Einführen der Warenbahn durch den Schlitz in die Ausnehmung, das Umschlingen des Rundstabes und Ausführen der Warenbahn aus der Ausnehmung sehr kompliziert und umständlich ist. Dies nicht nur für das Einrichten der Webmaschine sondern insbesondere auch bei der Behebung in einer etwaigen Störung in der Webmaschine.

### Darstellung der Erfindung

Aufgabe der Erfindung ist es, eine Webmaschine der eingangs genannten Art zu verbessern, so dass die erwähnten Nachteile nicht mehr auftreten.

Die Aufgabe wird bei der eingangs genannten Webmaschine durch die kennzeichnenden Merkmale des Anspruches 1 gelöst. Dadurch, dass der Rundstab mittels über seine Länge verteilten Magneten gegen die Umlenkkante vorgespannt wird, kann die Anordnung des Rundstabes in einer Ausnehmung mit einem Schlitz entfallen und der Rundstab liegt frei zugänglich auf der Warenbahn. Er muss auch nicht mehr mittels der Abzugskraft der Warenbahn gegen die Umlenkkante gedrückt werden, sondern dies geschieht aufgrund der Magnetkraft, die den Rundstab gegen die Umlenkkante vorspannt. Durch diese freie Anordnung des Rundstabes auf der Warenbahn kann der Rundstab zwecks Einstellarbeiten und/oder Reparaturen vom Maschinengestell abgenommen werden, so dass die Warenbahn jederzeit frei zugänglich ist. Ausserdem liefern die über die Länge des Rundstabes verteilten Magnete eine über die ganze Länge gleichmässige Anpresskraft.

Vorteilhafte Ausgestaltungen der Webmaschine sind in den abhängigen Ansprüchen 2 bis 9 beschrieben.

Die Magnete zur Vorspannung des Rundstabes dienenden Magnete können gemäss Anspruch 2 Elektromagnete sein. Diese haben den Vorteil, dass sie einerseits ein- und ausgeschaltet werden können, wodurch das Abnehmen des Rundstabes erleichtert wird. Andererseits kann die Feldstärke der Magnete mit Hilfe des Stromes in weiten Grenzen eingestellt werden, wodurch sich die Breithaltevorrichtung optimal auf das Gewebe und die Herstellungsart einstellen lässt. Besonders einfach ist jedoch eine Ausbildung der Webmaschine nach Anspruch 3, wonach die Magnete Permanentmagnete sind, die einen besonders einfachen Aufbau gewährleisten und auch dann wirksam sind, wenn kein Antriebstrom vorhanden ist.

Nach Anspruch 4 ist die Anpresskraft der Magnete gösser als die von einer Abzugsvorrichtung auf die Warenbahn ausgeübte Abzugskraft. Gegebenenfalls kann es zweckmässig sein nach Anspruch 5 Stützrollen vorzusehen, die mindestens an den Enden des Rundstabes angreifen und die Anpressung unterstützen. In diesem Falle kann die Anpresskraft der Magnete gegebenenfalls auch kleiner sein als die Abzugskraft der Abzugsvorrichtung. Es kann zweckmässig sein, dass die Stützrollen gegen den Rundstab vorgespannt sind. Zur Erleichterung der Montage und der Einstellung sowie Wartung der Webmaschine können die Stützrollen auch ausschwenkbar sein.

Um den Antrieb des Rundstabes durch die durchlaufende Warenbahn zu verbessern, ist es vorteilhaft, den Rundstab mit einer die Reibung erhöhenden Oberfläche zu versehen. So kann der Rundstab gemäss Anspruch 6 beispielsweise mit einer gummielastischen Ummantlung versehen sein, oder gemäss Anspruch 7 mit einer sandpapierartigen Ummantelung. Gemäss Anspruch 8 kann der Rundstab mit einer wendelartig profilierten Ummantelung versehen sein, wobei die wendelartige Profilierung an beiden Hälften des Rundstabes gegenläufig ausgerichtet ist. Ein solcher Rundstab wirkt zweckmässigerweise mit einer glatten Umlenkkante zusammen und dient dazu, die durchlaufende Gewebebahn nach beiden Seiten zu strecken.

Besonders wirkungsvoll ist auch eine Ausgestaltung der Webmaschine nach Anspruch 9, wonach die Umlenkkante mit Rippen versehen ist, die - in Laufrichtung der Warenbahn gesehen, beidseits der Mittellinie schräg nach aussen verlaufen. In diesem Falle weist der Rundstab zweckmässigerweise keine wendelartig profilierte Ummantelung auf.

### Kurze Beschreibung der Zeichnungen

Ausführungsbeispiele der erfindungsgemässen Webmaschine werden nachfolgend anhand der Zeichnungen näher beschrieben, dabei zeigen:
- Figur 1: das Schema einer Webmaschine im Vertikalschnitt;
- Figur 2: eine bei der Webmaschine der Figur 1 einsetzbare Umlenkkante;
- Figur 3: einen Rundstab mit einer wendelartig profilierten Ummantelung im Ausschnitt.

### Wege zur Ausführung der Erfindung

Die Figur 1 zeigt in schematischer Darstellung eine Webmaschine im Ausschnitt. Kettfäden 2 bilden ein Webfach 4, in das ein Schussfaden 6 eingetragen wird. Der Schussfaden 6 wird dann mittels eines Webblattes 8 an der Warenanschlagkante 10 angeschlagen.

Der Warenanschlagkante 10 ist eine Breithaltevorrichtung 12 nachgeschaltet, die eine Umlenkkante 14 aufweist, gegen die die hergestellte Warenbahn 16 mittels eines Rundstabes 18 angepresst wird. Der aus ferromagnetischem Material bestehende Rundstab 18 wird mittels Magneten 20 gegen die Umlenkkante 14 gepresst, so dass die Warenbahn 16 über die Umlenkkante 14 geführt am Rundstab 18 zur Anlage gebracht wird, so dass die von einer Abzugsvorrichtung 22 eingetriebene Warenbahn 16 den Rundstab 18 in Drehung versetzt. Der Rundstab ist auf einem Maschinengestell 24 schwimmend angeordnet und frei drehbar. Mehrere über die Länge des Rundstabes angeordnete Magnete, die am Maschinengestell 24 befestigt sind, sorgen für die notwendige Anpresskraft. Die Anpresskraft ist grösser als die auf die Warenbahn ausgeübte Abzugskraft der Abzugsvorrichtung.

Der Rundstab 18 besteht im vorliegenden Beispiel aus einem ferromagnetischen Kern 26, der von einer Ummantelung 28 umgeben ist, die aus gummielastischem Werkstoff besteht. Anstelle einer gummielastischen Ummantelung kann auch eine andere Ummantelung vorgesehen sein, die den Reibungswiderstand zwischen der Warenbahn 16 und dem Rundstab 18 erhöht. Eine solche Ummantelung kann beispielsweise aus Sandpapier bestehen.

Die mit dem Rundstab 18 zusammenwirkende Umlenkkante 14 ist gemäss Figur 2 mit Rippen 30 versehen, die in Laufrichtung der Warenbahn 16 gesehen beidseits der Mittellinie 32 entgegengesetzt schräg nach aussen verlaufen.

Die Figur 3 zeigt einen Rundstab 18a, der mit einer wendelartig profilierten Ummantelung 28a versehen ist, die wendelartige Rippen 34 aufweist, welche an beiden Hälften des Rundstabes 18a gegenläufig ausgerichtet sind. Ein solcher Rundstab 18a wirkt zweckmässigerweise mit einer glatten Umlenkkante 14 zusammen, um die durchlaufende Warenbahn quer zur Längsrichtung zu strecken.

Wie in Figur 1 gestrichelt angedeutet, können dem Rundstab mindestens an seinen Enden, gegebenenfalls auch über seine Länge verteilt, Stützrollen 36 zugeordnet sein. Die Stützrollen 36 sind jeweils über einen aus- und einschwenkbar am Maschinengestell 24 angeordneten Ausleger 38 angeordnet. Die Ausleger 38 enthalten ein Langloch 40 für die Achse 42 der Stützrolle 36. Auf die Achse 42 wirken Federn 44 zur Vorspannung der Stützrollen 36 gegen den Rundstab 18.

### Bezugszeichenliste

- 2: Kettfaden
- 4: Webfach
- 6: Schussfaden
- 8: Webblatt
- 10: Warenanschlagkante
- 12: Breithaltevorrichtung
- 14: Umlenkkante
- 16: Warenbahn
- 18: Rundstab
- 18a: Rundstab
- 20: Magnet
- 22: Abzugsvorrichtung
- 24: Maschinengestell
- 26: Kern
- 28: Ummantelung
- 28a: Ummantelung
- 30: Rippe
- 32: Mittellinie
- 34: Rippe
- 36: Stützrolle
- 38: Ausleger
- 40: Langloch
- 42: Achse
- 44: Feder

## Patentansprüche

1. Webmaschine mit einer einer Webstelle (10) nachgeordneten Breithaltevorrichtung (12) für die herzustellende Warenbahn (16), welche eine Umlenkkante (14) für die Warenbahn (16) aufweist, gegen die ein über die ganze Breite der Warenbahn reichender, schwimmend angeordneter, frei drehbarer Rundstab (18,18a) vorgespannt ist, **dadurch gekennzeichnet, dass** der Rundstab (18,18a) mindestens teilweise aus ferromagnetischem Werkstoff besteht und mittels über seine Länge verteilt am Maschinengestell (24) angeordneten Magneten (20) gegen die Umlenkkante (14) vorgespannt ist.

2. Webmaschine nach Anspruch 1, **dadurch gekennzeichnet, dass** die Magnete (20) Elektromagnete sind.

3. Webmaschine nach Anspruch 2, **dadurch gekennzeichnet, dass** die Magnete (20) Permanentmagnete sind.

4. Webmaschine nach einem der Ansprüche 1 bis 3, **dadurch gekennzeichnet, dass** die Anpresskraft der Magnete grösser ist als die von einer Abzugsvorrichtung (22) auf die Warenbahn (16) erzeugte Abzugskraft.

5. Webmaschine nach einem der Ansprüche 1 bis 4, **dadurch gekennzeichnet, dass** dem Rundstab (18) mindestens an den Enden Stützrollen (36) zugeordnet sind, die vorzugsweise gegen den Rundstab vorgespannt sind.

6. Webmaschine nach einem der Ansprüche 1 bis 5, **dadurch gekennzeichnet, dass** der Rundstab (18) mit einer gummielastischen Ummantelung (28) versehen ist.

7. Webmaschine nach einem der Ansprüche 1 bis 5, **dadurch gekennzeichnet, dass** der Rundstab (18) mit einer sandpapierartigen Ummantelung versehen ist.

8. Webmaschine nach einem der Ansprüche 1 bis 5, **dadurch gekennzeichnet, dass** der Rundstab (18a) mit einer wendelartig profilierten Ummantelung (28a) versehen ist, wobei wendelartige Rippen (34) an beiden Hälften des Rundstabes gegenläufig ausgerichtet sind.

9. Webmaschine nach einem der Ansprüche 1 bis 8, **dadurch gekennzeichnet, dass** die Umlenkkante mit Rippen versehen ist, die - in Laufrichtung des Warenbahn gesehen - beidseits der Mittellinie schräg nach aussen verlaufen.

## Claims

1. Weaving loom comprising an expander device (12) arranged downstream of a weaving point (10) for the web of endless fabric (16) to be produced, comprising a deviating edge (14) for the web of endless fabric (16) against which a freely rotatable round rod (18, 18a) is pre-stressed over the entire width of the web of endless fabric in a floating manner, **characterized in that** the round rod (18, 18a) at least partially consists of a ferromagnetic material and is pre-stressed against the deviating edge (14) by means of magnets (20) which are distributed over the length of said rod on the frame (24) of the loom.

2. Weaving loom according to claim 1, **characterized in that** the magnets (20) are electromagnets.

3. Weaving loom according to claim 2, **characterized in that** the magnets (20) are permanent magnets.

4. Weaving loom according to one of claims 1 to 3, **characterized in that** the pressing force of the magnets is larger then the pulling force exerted on the web of endless fabric (16) by a draw-off device (22).

5. Weaving loom according to one of claims 1 to 4, **characterized in that** supporting rollers (36) are associated to the round rod (18) at least at the ends thereof, which supporting rollers are preferably pre-stressed against the round rod.

6. Weaving loom according to one of claims 1 to 5, **characterized in that** the round rod (18) is provided with a rubber-resilient coating (28).

7. Weaving loom according to one of claims 1 to 5, **characterized in that** the round rod (18) is provided with a sandpaper-like coating.

8. Weaving loom according to one of claims 1 to 5, **characterized in that** the round rod (18a) is provided with a spiral-like profiled coating (28a) having spiral-like ribs (34) aligned in opposite directions on the two moieties of the round rod.

9. Weaving loom according to one of claims 1 to 8, **characterized in that** the deviating edge is provided with ribs that extend obliquely outwards - as seen in the running direction of the web of endless fabric - on both sides of the centerline.

## Revendications

1. Machine à tisser munie d'un dispositif de régulation de largeur (12) subordonné à une position de machine (10) pour la nappe de tissu à fabriquer (16), présentant un bord déflecteur (14) pour la nappe de tissu (16), contre lequel une barre ronde pouvant tourner librement (18, 18a) recouvrant toute la largeur de la nappe de tissu, et agencée de manière flottante, est mise en précontrainte, **caractérisée en ce que** la barre ronde (18, 18a) est constituée au moins pour partie de matériau ferromagnétique, et est mise en précontrainte contre le bord déflecteur (14) par l'intermédiaire d'aimants (20) agencés sur le bâti de machine (24), et répartis le long de sa longueur.

2. Machine à tisser selon la revendication 1, **caractérisée en ce que** les aimants (20) sont des électroaimants.

3. Machine à tisser selon la revendication 2, **caractérisée en ce que** les aimants (20) sont des aimants permanents.

4. Machine à tisser selon l'une quelconque des revendications 1 à 3, **caractérisée en ce que** la force de pression des aimants est supérieure à la force de traction produite sur la nappe de tissu (16) par un dispositif de traction (22).

5. Machine à tisser selon l'une quelconque des revendications 1 à 4, **caractérisée en ce que** des rouleaux d'appui (36) sont reliés à la barre ronde (18) au moins à ses extrémités, ceux-ci étant de préférence mis en précontrainte contre la barre ronde.

6. Machine à tisser selon l'une quelconque des revendications. 1 à 5, **caractérisée en ce que** la barre ronde (18) est munie d'une gaine élastique en caoutchouc (28).

7. Machine à tisser selon l'une quelconque des revendications 1 à 5, **caractérisée en ce que** la barre ronde (18) est munie d'une gaine abrasive de type émeri.

8. Machine à tisser selon l'une quelconque des revendications 1 à 5, **caractérisée en ce que** la barre ronde (18a) est munie d'une gaine à profil hélicoïdal (28a), les nervures hélicoïdales (34) étant disposées en sens contraire sur les deux moitiés de la barre ronde.

9. Machine à tisser selon l'une quelconque des revendications 1 à 8, **caractérisée en ce que** le bord déflecteur est muni de nervures qui, vues dans le sens de défilement de la nappe de tissu, sont orientées en biais vers l'extérieur de part et d'autre de l'axe central.
